# EUROPÄISCHE PATENTSCHRIFT

(11) **EP 2 381 021 B1**
(45) Veröffentlichungstag und Bekanntmachung des Hinweises auf die Patenterteilung: **22.07.2015**
(21) Anmeldenummer: 10014308.0
(22) Anmeldetag: 05.11.2010
(51) Int. Cl.: D04B 35/02

(54) **Stricknadel für Strickmaschinen**
Knitting needle for knitting machines
Aiguille à tricoter pour machines à tricoter

(30) Priorität: 22.04.2010 DE 102010017952
(43) Veröffentlichungstag der Anmeldung: 26.10.2011
(73) Patentinhaber: H. Stoll GmbH & Co., 72760 Reutlingen (DE)
(72) Erfinder: Diebold, Armin, 72393 Burladingen (DE); Götz, Gerhard, 72764 Reutlingen (DE); Mayer, Stefan, 72147 Nehren (DE)
(74) Vertreter: Kohler Schmid Möbus Patentanwälte

(56) Entgegenhaltungen:
- CN-A- 101 570 914
- DE-A1- 4 241 906
- DE-A1- 19 541 407
- GB-A- 217 874

## Beschreibung

Die Erfindung betrifft eine Stricknadel für Strickmaschinen mit einem mit einem Nadelhaken versehenen Nadelschaft und mit mindestens einem an der Nadeloberseite angeordneten Antriebsfuß zur Bewegung der Nadel gemäß dem Oberbegriff von Anspruch 1.

In modernen Strickmaschinen müssen mithilfe der Stricknadeln drei Funktionen erfüllt werden können: Das Bilden von Maschen, das Einlegen von Fanghenkeln und das Verharren in einer inaktiven Position. Diese Funktionen werden durch das Zusammenspiel der Stricknadeln mit über das Nadelbett hinweggleitenden Stricksystemen erreicht, mit denen die Nadelauswahl erfolgt und die die Nadeln entsprechend der gewünschten auszuführenden Funktion antreiben. Der oder die Antriebsfüße der Stricknadel gelangen dabei in Eingriff mit unterschiedlichen Schlosskurven bildenden Schlossteilen in den Stricksystemen.

Eine Möglichkeit, die drei unterschiedlichen Funktionen der Stricknadel sicherzustellen, besteht in der Verwendung eines so genannten Drückerschlosses. Ein über das Nadelbett heraus nach oben ragender Antriebsfuß der Nadel oder eines mit der Nadel verbundenen Antriebselements wird an ausgewählten Stellen während des Durchgangs des Fußes durch eine Schlosskurve in das Nadelbett gedrückt und somit außer Eingriff mit dem Schloss gebracht. Durch Aufheben des Druckes taucht der entsprechende Antriebsfuß aus dem Nadelbett wieder auf und kann wieder in Schlosseingriff gebracht werden. Dabei ist es auch möglich, den Antriebsfuß nur teilweise in das Nadelbett zu drücken, sodass er von anderen Schlossteilen erfasst werden kann und weitere Funktionen der Stricknadel realisiert werden können. Die Verwendung eines im Aufbau komplexen Drückerschlosses erfordert neben der Nadel zusätzlich den Einsatz ebenfalls mit einem Antriebsfuß versehener Antriebselemente. Darüber hinaus besteht die Gefahr, dass die Stricknadel bei einer stärkeren Belastung in Nadellängsrichtung ungewollt in das Nadelbett abtauchen kann, was zu Fehlfunktionen führt.

Neben der Verwendung von Drückerschlössern ist auch die Verwendung von Hebeschlössern bekannt. Hier sind die Antriebsfüße der Nadeln oder der zugehörigen Antriebselemente zunächst im Nadelbett versenkt und werden an vorgegebenen Stellen des Schlossdurchganges aus dem Nadelbett angehoben. Auf diese Weise kann der Antriebsfuß mit unterschiedlichen Schlosskurven in Eingriff gebracht werden. Nach dem Schlossdurchgang wird der Antriebsfuß aktiv in das Nadelbett zurückgedrückt, um außer Eingriff zu gelangen. Ein solches Hebeschloss ist beispielsweise in der EP 0 189 602 B1 beschrieben. Der Nachteil bei der Verwendung von Hebeschlössern liegt darin, dass der Nadelfuß nach dem Schlossdurchgang aktiv ins Nadelbett zurückgedrückt werden muss, was einen größeren Abstand zwischen den einzelnen Stricksystemen bedingt. Außerdem muss der Nadelfuß an einigen Stellen während des Schlossdurchgangs von unten abgestützt werden, um ein ungewolltes Absenken in das Nadelbett zu verhindern. Im Zusammenhang mit Hebeschlössern ist auch die Verwendung von Nadeln bekannt, bei denen der Antriebsfuß durch Federkraft in das Nadelbett abgesenkt wird.

Allerdings müssen an diesen Nadeln zweite Antriebsfüße vorgesehen sein, die die Nadel in Kammgleiche zurückführen. Diese bekannten Nadeln sind daher relativ lang, was wiederum eine entsprechende Baugröße der Nadelbetten in Nadellängsrichtung erfordert.

Aus der CN 101314887 A ist ein weiteres Strickschloss bekannt, bei dem die Nadel oder ein zugehöriges Antriebselement an unterschiedlichen Stellen aktivierbar sind. Bei diesem Schloss ist neben der Nadel ein Antriebselement zwingend erforderlich. Dieses wird in eine gefedert gespannte Position gebracht und fixiert. An den vorgesehenen Stellen im Schlossdurchgang kann die Fixierung des Elements aufgehoben werden. Die Spannung des Elements bringt dann den Antriebsfuß in Eingriff mit dem Schloss. Eine verbleibende Restspannung verhindert das Abtauchen des Antriebsfußes während des Schlossdurchgangs. Allerdings kann diese Restfederkraft nur gering sein, da sie bei der nach dem Schlossdurchgang erforderlichen erneuten Fixierung des Antriebselements zusätzlich überwunden werden muss.

Schließlich ist aus der EP 0 569 065 A1 eine Stricknadel bekannt, die nur einen Antriebsfuß aufweist, wobei jedoch der gesamte Nadelschaft als ein biegeweiches Element ausgeführt ist. Durch diese Ausgestaltung ist die Nadel jedoch anfällig für Verdrehungen bei seitlicher Belastung, und außerdem kann es auch bei dieser Nadel zu einem unbeabsichtigten Absenken des Antriebsfußes in das Nadelbett kommen.

Aus der CN 101570914 A ist eine Zungennadel bekannt, welche mit einem separaten Auswahl- und Antriebselement formschlüssig verbunden ist. Das federnde Element des Antriebselements stützt sich nicht im oder am Nadelschaft oder sonstigen Elementen der Nadel ab.

Aus der DE 195 41 407 A1 ist eine Steuerplatine bekannt, welche zur Auswahl und Steuerung Maschen bildender Bewegungen von Stricknadeln in einer Rundstrickmaschine dient. Die Platine weist einen starr ausgeführten Steuerschenkel sowie einen darunterliegenden Federschenkel auf. Soll die Platine nicht zur Bewegungseinleitung in die Stricknadel ausgewählt werden, so drückt das Schlossteil den Steuerschenkel durch Kontakt mit der Längskante eines Fußes in Richtung Nutgrund, wodurch eine Fläche des Auswahlfußes an einem Permanentmagneten der Steuermagnetanordnung gedrückt wird. Der Fuß bleibt dann bis zur Aufhebung der Magnetkraft am Magneten haften.

Der vorliegenden Erfindung liegt die Aufgabe zugrunde, eine Stricknadel für Strickmaschinen bereitzustellen, die einfach aufgebaut ist und ohne zusätzliche Antriebselemente im Nadelbett von einem Stricksystem zur wahlweisen Durchführung einer der drei Funktionen Maschen bilden, Fang einlegen oder inaktiv verharren antreibbar ist.

Die Aufgabe wird gelöst mit einer Stricknadel für Strickmaschinen mit einem mit einem Nadelhaken versehenen Nadelschaft und mit mindestens einem an ihrer Oberseite angeordneten Antriebsfuß zur Bewegung der Nadel mit den Merkmalen des Anspruchs 1.

Der Nadelschaft dieser Nadel kann zumindest überwiegend aus einem biegesteifen Material gefertigt werden und dadurch die notwendige Stabilität aufweisen. Eine solche Nadel kann besonders einfach hergestellt werden. Sie kann eine geringe Masse aufweisen und dadurch schnell bewegbar sein. Der zumindest eine Anschlag sorgt dafür, dass der Antriebsfuß eine definierte Endposition einnehmen kann, und dient bei Nadeln mit einem federnden Abschnitt des Nadelschafts gleichzeitig zur Stabilisierung des federnden Abschnitts. Wenn nur ein Antriebsfuß vorgesehen ist, ist die Nadel einfach im Aufbau und weist eine relativ geringe Länge auf.

Wenn der Antriebsfuß entgegen einer Federkraft bewegbar ist, kann eine der Endstellungen des Antriebsfußes durch die in der Nadel selbst erzeugte Federkraft eingenommen werden. Der Antriebsfuß muss nur in eine der Bewegungsrichtungen aktiv angetrieben werden. Daher sind nur wenige Antriebselemente für die Stricknadel nötig. Dies ermöglicht einen relativ schmalen Aufbau der Nadelbetten in Nadellängsrichtung. Auch die Strickschlösser zum Antrieb der Stricknadel können einen vergleichsweise einfachen Aufbau haben. Es ist nur ein Antriebsfuß zu beaufschlagen. Eine der Bewegungsrichtungen des Antriebsfußes quer zur Nadellängsrichtung wird außerdem durch die Federkraft übernommen, muss also nicht aktiv ausgelöst werden. Es muss kein Drücker- oder Hebeschloss eingesetzt werden.

Wenn der mindestens eine Anschlag an einem Schenkel des Nadelschafts angeordnet ist, ergibt sich ein einfacher, massearmer Aufbau der Nadel.

Bei einer bevorzugten Ausgestaltung kann der Antriebsfuß in seiner äußersten abgesenkten Stellung nicht über den Nadelschaft bzw. das Nadelbett nach oben ragen. In dieser Stellung wird die Nadel also nicht von Schlossteilen erfasst. Andererseits kann der Antriebsfuß mindestens in seiner äußersten angehobenen Position über den Nadelschaft bzw. das Nadelbett nach oben ragen, sodass er von Schlossteilen erfassbar ist. Außerdem ist es möglich, den Antriebsfuß in Zwischenstellungen zwischen seiner äußersten angehobenen und seiner äußersten abgesenkten Position zu bringen, in denen er ebenfalls über den Nadelschaft nach oben ragt.

Der Aufbau der Nadel kann unterschiedlich gestaltet werden. Bei einer ersten Variante kann der Antriebsfuß an einem federnden Abschnitt des Nadelschafts angeordnet sein. Die Nadel ist somit (abgesehen von einer Zunge) einteilig ausgebildet. Da der Nadelschaft außerhalb des federnden Bereiches biegesteif ausgeführt werden kann, ist die erforderliche mechanische Stabilität der Nadel gewährleistet.

Bei einer anderen Ausgestaltung kann der Antriebsfuß an einem gelenkig mit dem Nadelschaft verbundenen Schwenkelement gelagert sein, wobei das Schwenkelement in mindestens einer Richtung entgegen einer Federkraft gegenüber dem Nadelschaft verschwenkbar ist. Auch diese zweiteilige Ausgestaltung der Stricknadel ermöglicht die gewünschten Verstellmöglichkeiten des Antriebsfußes. Die Federkraft kann dabei von einem federnden Abschnitt des Nadelschafts oder des Schwenkelements erzeugt werden.

Wenn der mindestens eine Anschlag oberhalb des federnden Abschnitts angeordnet ist, kann der Antriebsfuß gegen eine Federkraft aus einer unteren entspannten Position in mindestens eine angehobene Position gebracht werden, wobei der Anschlag die Bewegung begrenzt. Eine Bewegung in umgekehrter Richtung kann durch das Nadelbett begrenzt werden. Der federnde Abschnitt kann an einer, insbesondere beliebigen, Höhe zwischen Nadelgrund und der Unterkante des Anschlags angeordnet, insbesondere mit dem (übrigen) Nadelschaft verbunden sein. Die Geometrie des federnden Abschnitts ist je nach Anwendung frei wählbar.

Nachfolgend werden verschiedene Ausführungsbeispiele erfindungsgemäßer Stricknadeln anhand der Zeichnung näher beschrieben.

Im Einzelnen zeigen:
- Fig. 1a, 1b: Schnittdarstellungen durch einen Nadelkanal eines Nadelbetts mit einer ersten Stricknadel mit abgesenktem und angehobenem Antriebsfuß;
- Fig. 2a, 2b: Schnittdarstellungen durch einen Nadelkanal eines Nadelbetts mit einer zweiten Stricknadel mit angehobenem und abgesenktem Antriebsfuß.

Sämtliche Darstellungen zeigen Schnitte durch ein Nadelbett 100 im Bereich eines Nadelkanals, in den jeweils eine Stricknadel eingesetzt ist.

In den Fig. 1a, 1b ist wie in allen anderen Figuren der den Nadelgrund bildende Teil des Nadelbetts 100 sowie eine Abdeckschiene 110 zu sehen, wobei die Abdeckschiene 110 die Aufgabe hat, ein Abheben der Stricknadel, in den Fig. 1a, 1b der Stricknadel 10, vom Nadelgrund zu verhindern. Die Stricknadel 10 weist einen Nadelschaft 1 auf, der an seinem vorderen Ende mit einem Nadelhaken 6 versehen ist.

Im hinteren Bereich weist der Nadelschaft 1 einen federnden Abschnitt 2 auf, der wiederum an seinem vom Nadelschaft 1 entfernten Ende einen Antriebsfuß 3 aufweist. Oberhalb des federnden Abschnitts 2 weist der Nadelschaft 1 einen Schenkel 4 auf, welcher an seinem vom Nadelschaft 1 entfernten Ende einen Anschlag 5 aufweist.

Der Schenkel 4 erstreckt sich im Wesentlichen in die gleiche Richtung wie der federnde Abschnitt 2. Der Schenkel 4 ist, wie alle Teile der Stricknadel 10 mit Ausnahme des federnden Abschnitts 2, biegesteif ausgeführt.

Der Anschlag 5 dient zur Begrenzung der Bewegung des Antriebsfußes 3 nach oben, wodurch der Antriebsfuß 3 eine definierte obere Endposition einnehmen kann.

In der Fig. 1 a ist der federnde Abschnitt 2 der Stricknadel 10 in seinem entspannten Zustand gezeigt. Der Antriebsfuß 3 befindet sich so in einer abgesenkten Position. In dieser Position ist der Antriebsfuß 3 im Nadelbett versenkt, ragt also nicht über den Nadelschaft 1 und die Abdeckschiene 110 hinaus und kann so nicht durch hier nicht gezeigte Schlossteile eines Strickschlosses erfasst werden.

Durch Druck von unten auf den Antriebsfuß 3 kann dieser in eine der Fig. 1b entsprechende Position gebracht werden.

Fig. 1b zeigt die Stricknadel 10 aus Fig. 1a in einem Zustand, in welchem der Antriebsfuß 3 durch Druck von unten mittels einer Kraft F entgegen der Federkraft des federnden Abschnitts 2 in eine angehobene Position gebracht wurde.

In dieser Position ragt der Antriebsfuß 3 über den Nadelschaft 1 und die Abdeckschiene 110 hinaus und kann so von hier nicht gezeigten Schlossteilen eines Strickschlosses erfasst werden.

Der federnde Abschnitt 2 kommt in dieser Position zur Anlage an den Anschlag 5 des Schenkels 4. Dadurch kann der Antriebsfuß 3 eine definierte obere Endposition einnehmen. Gleichzeitig bietet dieser Anschlag eine Möglichkeit zur Stabilisierung des federnden Abschnitts 2.

Sobald die Einwirkung der Kraft F endet, senkt sich der federnde Abschnitt 2 mit dem Antriebsfuß 3 wieder in die in Fig. 1a gezeigte Position ab. Das Nadelbett 100 kann als Anschlag für die untere Position des Antriebsfußes 3 dienen. Der federnde Abschnitt 2 ist unterhalb des Schenkels 4, insbesondere zwischen Nadelbett und Schenkel 4 bzw. Anschlag 5, angeordnet. Mit dem übrigen Nadelschaft 1 ist der federnde Abschnitt 2 unterhalb des Schenkels 4 verbunden. Die Nadel 10 ist, abgesehen von der Zunge 8, einteilig bzw. einstückig ausgebildet. Es versteht sich, dass der federnde Abschnitt 2 in umgekehrter Richtung vorgespannt sein kann, sodass der Antriebsfuß im entspannten Zustand in einer oberen Position ist und der federnde Abschnitt 2 am Anschlag 5 anliegt. Der Antriebsfuß 3 wird dann entgegen der Federkraft nach unten bewegt und kann in einer unteren Endposition am Nadelbett 100 anliegen.

Die Fig. 2a, 2b zeigen ein Beispiel einer zweiteiligen Stricknadel 20, bei der der Antriebsfuß 23 an einem Schwenkelement 27 angeordnet ist. Das Schwenkelement 27 ist an einer Gelenkstelle 29 des Nadelschafts 21 drehbar gelagert. Bei dieser Nadel ist der gesamte Nadelschaft 21 biegesteif ausgebildet. Die Federkraft wird von einem federnden Abschnitt 22 des Schwenkelements 27 erzeugt, das zwischen den beiden Schenkeln 24 und 30 des Nadelschafts 21 eingeführt ist und sich zwischen diesen Schenkeln 24, 30 abstützt. In der in Fig. 2a gezeigten entspannten Position des Federelements 22 befindet sich der Antriebsfuß 23 in seiner angehobenen Position. Dagegen zeigt Fig. 2b den Antriebsfuß 23 in seiner abgesenkten Position. Das Schwenkelement 27 ist nach unten verschwenkt. Das Federelement 22 hat sich nach oben gewölbt und ist somit vorgespannt, um den Antriebsfuß 23 nach der Beendigung einer Krafteinwirkung auf ihn wieder in seine angehobene Ausgangsposition bringen zu können.

Der eigensteife Schenkel 24 weist einen Anschlag 25 für das Schwenkelement 27 mit dem Antriebsfuß 23 auf. In dem in Fig. 1a gezeigten entspannten Zustand ist der am Schwenkelement 27 angeordnete federnde Abschnitt 22 nach unten durchgebogen, sodass das Schwenkelement 27 am Anschlag 25 anliegt und der Antriebsfuß 23 aus dem Nadelbett 100 heraus angehoben ist. Durch Druck auf den Antriebsfuß 23 kann dieser abgesenkt werden, wie Fig. 2b zeigt. Das Schwenkelement 27 verschwenkt nach unten bis zur Anlage an dem Nadelbett 100. Das Federelement 22 wird nach oben durchgebogen, um den Antriebsfuß 23 nach Beendigung der Krafteinwirkung auf ihn wieder in seine angehobene Ausgangsposition bringen zu können.

Die entspannte Stellung des Federelements 22 könnte jedoch auch die nach oben durchgebogene Stellung sein, in der der Antriebsfuß 23 in einer abgesenkten Position ist. Durch Druck von unten auf den Fuß 23 kann dieser in die in Fig. 2a gezeigte Position gebracht werden.

Bei den dargestellten Nadeln 10, 20 handelt es sich um Zungennadeln. Es versteht sich, dass die Nadeln auch als Schiebernadeln ausgebildet sein könnten.

## Patentansprüche

1. Stricknadel für Strickmaschinen mit einem mit einem Nadelhaken (6, 26) versehenen Nadelschaft (1, 21) und mit mindestens einem an ihrer Oberseite angeordneten Antriebsfuß (3, 23) zur Bewegung der Nadel (10, 20), der von einer unteren Position in mindestens eine angehobene Position oder von einer oberen in mindestens eine abgesenkte Position bewegbar ist, **dadurch gekennzeichnet, dass** der mindestens eine Antriebsfuß (3, 23) am dem Nadelhaken (6) entgegengesetzten Ende der Nadel (10, 20) angeordnet ist und der Nadelschaft (1, 21) mindestens einen Anschlag (5, 25) zur Begrenzung der Bewegung des Antriebsfußes (3,23) in zumindest einer seiner Bewegungsrichtungen aufweist.

2. Stricknadel nach Anspruch 1, **dadurch gekennzeichnet, dass** lediglich ein Antriebsfuß (3, 23) vorgesehen ist.

3. Stricknadel nach Anspruch 1 oder 2, **dadurch gekennzeichnet, dass** der Antriebsfuß (3, 23) entgegen einer Federkraft von einer unteren Position in mindestens eine angehobene Position oder von einer oberen in mindestens eine abgesenkte Position bewegbar ist.

4. Stricknadel nach einem der vorhergehenden Ansprüche, **dadurch gekennzeichnet, dass** der mindestens eine Anschlag (5, 25) an einem Schenkel (4, 24) des Nadelschafts (1,21) angeordnet ist.

5. Stricknadel nach einem der vorhergehenden Ansprüche, **dadurch gekennzeichnet, dass** der Antriebsfuß (3, 23) in seiner äußersten abgesenkten beziehungsweise unteren Position nicht über den Nadelschaft (1, 21) nach oben ragt.

6. Stricknadel nach einem der vorhergehenden Ansprüche, **dadurch gekennzeichnet, dass** der Antriebsfuß (3, 23) mindestens in seiner äußersten angehobenen bzw. oberen Position über den Nadelschaft (1, 21) nach oben ragt.

7. Stricknadel nach einem der vorhergehenden Ansprüche, **dadurch gekennzeichnet, dass** der Antriebsfuß (3) an einem federnden Abschnitt (2) des Nadelschafts (1) angeordnet ist.

8. Stricknadel nach einem der Ansprüche 1 bis 6, **dadurch gekennzeichnet, dass** der Antriebsfuß (23) an einem gelenkig mit dem Nadelschaft (21) verbundenen Schwenkelement (27) gelagert ist, wobei das Schwenkelement (27) in mindestens einer Richtung entgegen einer Federkraft gegenüber dem Nadelschaft (21) verschwenkbar ist.

9. Stricknadel nach Anspruch 8, **dadurch gekennzeichnet, dass** die Federkraft von einem federnden Abschnitt (22) des Schwenkelements (27) erzeugbar ist.

10. Stricknadel nach einem der Ansprüche 7 oder 9, **dadurch gekennzeichnet, dass** der mindestens eine Anschlag (5, 25) oberhalb des federnden Abschnitts (2, 22) angeordnet ist.

## Claims

1. Knitting needle for knitting machines, with a needle shaft (1, 21) equipped with a needle hook (6, 26), and with at least one drive foot (3, 23) located at its top for moving the needle (10, 20), moveable from a lower position into at least one lifted position or from an upper position into at least one lowered position, **characterised in that** the at least one drive foot (3, 23) is located on the end of the needle (10, 20) opposite the needle hook (6), and **in that** the needle shaft (1, 21) comprises at least one stop (5, 25) for delimiting the movement of the drive foot (3, 23) in at least one of its directions of movement.

2. Knitting needle according to claim 1, **characterised in that** only one drive foot (3, 23) is envisaged.

3. Knitting needle according to claim 1 or 2, **characterised in that** the drive foot (3, 23) is moveable against a spring force from a lower position into at least one lifted position or from one upper position into at least one lowered position.

4. Knitting needle according to one of the preceding claims, **characterised in that** the at least one stop (5, 25) is positioned on a leg (4, 24) of the needle shaft (1,21).

5. Knitting needle according to one of the preceding claims, **characterised in that** the drive foot (3, 23) does not project above the top of the needle shaft (1, 21) in its outermost lowered, or lower, position.

6. Knitting needle according to one of the preceding claims, **characterised in that** the drive foot (3, 23) projects above the top of the needle shaft (1, 21) at least in its outermost lifted, or upper, position.

7. Knitting needle according to one of the preceding claims, **characterised in that** the drive foot (3) is positioned in a flexible section (2) of the needle shaft (1).

8. Knitting needle according to one of the claims 1 to 6, **characterised in that** the drive foot (23) is mounted on a pivot element (27) hinged onto the needle shaft (21), whereby the pivot element (27) can be pivoted in relation to the needle shaft (21) against a spring force in at least one direction.

9. Knitting needle according to claim 8, **characterised in that** the spring force can be generated by a flexible section (22) of the pivot element (27).

10. Knitting needle according to one of the claims 7 or 9, **characterised in that** the at least one stop (5, 25) is positioned above the flexible section (2, 22).

## Revendications

1. Aiguille à tricoter pour des métiers à tricoter, comprenant une tige (1, 21) d'aiguille, munie d'un bec (6, 26) d'aiguille et d'au moins un pied (3, 23) d'entraînement, disposé sur son côté supérieur, pour le déplacement de l'aiguille (10, 20), qui peut passer d'une position inférieure à au moins une position soulevée ou d'une position supérieure à au moins une position abaissée, **caractérisée en ce que** le au moins un pied (3, 23) d'entraînement est disposé à l'extrémité de l'aiguille (10, 20) opposée au bec (6) de l'aiguille et la tige (1, 21) de l'aiguille a au moins une butée (5, 25), pour limiter le mouvement du pied (3, 23) d'entraînement dans au moins l'un de ses sens de déplacement.

2. Aiguille à tricoter suivant la revendication 1, **caractérisée en ce qu'**il est prévu seulement un pied (3, 23) d'entraînement.

3. Aiguille à tricoter suivant la revendication 1 ou 2, **caractérisée en ce que** le pied (3, 23) d'entraînement peut passer, à l'encontre d'une force de ressort, d'une position inférieure à au moins une position soulevée ou d'une position supérieure à au moins une position abaissée.

4. Aiguille à tricoter suivant l'une des revendications précédentes, **caractérisée en ce que** la au moins une butée (5, 25) est disposée sur une branche (4, 24) de la tige (1, 21) de l'aiguille.

5. Aiguille à tricoter suivant l'une des revendications précédentes, **caractérisée en ce que** le pied (3, 23) d'entraînement ne dépasse pas, dans sa position abaissée ou inférieure la plus à l'extérieur, de la tige (1, 21) de l'aiguille vers le haut.

6. Aiguille à tricoter suivant l'une des revendications précédentes, **caractérisée en ce que** le pied (3, 23) d'entraînement dépasse, au moins dans sa position soulevée ou supérieure la plus à l'extérieur, de la tige (1, 21) de l'aiguille vers le haut.

7. Aiguille à tricoter suivant l'une des revendications précédentes, **caractérisée en ce que** le pied d'entraînement est disposé sur un tronçon (2) élastique de la tige (1) de l'aiguille.

8. Aiguille à tricoter suivant l'une des revendications 1 à 6, **caractérisée en ce que** le pied (23) d'entraînement est monté sur un élément (27) pivotant, articulé à la tige (21) de l'aiguille, l'élément (27) pivotant pouvant pivoter, par rapport à la tige (21) de l'aiguille, dans au moins un sens, à l'encontre d'une force de ressort.

9. Aiguille à tricoter suivant la revendication 8, **caractérisée en ce que** la force de ressort peut être produite par une partie (22) à ressort de l'élément (27) pivotant.

10. Aiguille à tricoter suivant l'une des revendications 7 ou 9, **caractérisée en ce que** la au moins une butée (5, 25) est disposée au dessus de la partie (2, 22) à ressort.
